# EUROPÄISCHE PATENTSCHRIFT

(11) **EP 2 201 818 B1**
(45) Veröffentlichungstag und Bekanntmachung des Hinweises auf die Patenterteilung: **26.08.2015**
(21) Anmeldenummer: 08802390.8
(22) Anmeldetag: 19.09.2008
(51) Int. Cl.: H05B 3/84

(54) **ELEKTRISCHES VERBINDUNGSELEMENT UND MIT EINEM DERARTIGEN ELEMENT VERSEHENE SCHEIBE**
ELECTRICAL CONNECTING ELEMENT AND DISK EQUIPPED WITH SUCH AN ELEMENT
ÉLÉMENT DE CONNEXION ET DISQUE PRÉSENTANT UN TEL ÉLÉMENT DE CONNEXION

(30) Priorität: 20.09.2007 FR 0757702
(43) Veröffentlichungstag der Anmeldung: 30.06.2010
(73) Patentinhaber: Saint-Gobain Glass France, 92400 Courbevoie (FR)
(72) Erfinder: ZIEGLER, Stefan, 52074 Aachen (DE); RATEICZAK, Mitja, 52146 Würselen (DE); REUL, Bernhard, 52134 Herzogenrath (DE)
(74) Vertreter: Lendvai, Tomas
(86) Internationale Anmeldenummer: PCT/EP2008/007878
(87) Internationale Veröffentlichungsnummer: WO 2009/040057

(56) Entgegenhaltungen:
- EP-A- 1 119 071
- EP-A- 1 488 972
- EP-A- 1 657 964
- WO-A-2004/009350
- DE-B3-102004 057 630

## Beschreibung

Die Erfindung betrifft ein elektrisches Verbindungselement für eine Scheibe, die mit elektrischen Leiterkomponenten ausgestattet sind, wie etwa elektrische Anschlussflächen leitender Strukturen, die auf der Oberfläche der Scheibe der Art Antennenfeld oder Heizungsfeld aufgebracht sind, welche durch leitende bedruckte Drähte oder der Art elektrisch leitender Schichten gebildet sind. Das Verbindungselement dient dazu, die leitenden Strukturen der Scheibe mit einem elektrischen System oder elektrischen Systemen elektrisch zu verbinden, welche außerhalb der Scheibe angeordnet sind (Verstärker, Steuereinheiten, Spannungsquelle). Die Erfindung findet insbesondere bei Heizscheiben oder Antennen Anwendung.

Zur Ausgestaltung einer Heizscheibe der Art Heckscheibe eines Autos wird mittels Siebdruck die Ablagerung eines Glasfilms einer Reihe von schmalen Widerstandsbändern, die aus einer teigigen Suspension gefertigt sind, in einem organischen Bindemittel aus metallenem Silber und einer Glasmasse, anders ausgedrückt einem Glas mit niedrigem Schmelzpunkt, vorgenommen. Nach dem Brennen wird ein Netz aus feinen elektrisch leitenden Bändern erhalten, welche auf größere Sammelbänder aus einer analogen Zusammensetzung zulaufen, die in der Nähe der Kanten des Glasfilms angeordnet sind, um die Sicht des Fahrers nicht zu behindern. Auf diese seitlichen Sammelbänder werden anschließend metallische Verbindungsteile geschweißt, die Kabelschuhe für das Stromnetz des Fahrzeugs bilden.

Diese metallenen Verbindungsteile sind zum Beispiel aus steifen Platten aus Kupfer in T-Form ausgebildet, deren zwei Zweige durch Füße verlängert sind, unter denen die Lötung abgelagert ist. Das Verbindungsteil wird mittels eines beliebigen bekannten Verfahrens erhitzt, wie etwa mittels Leitung oder Konvektion, um die Lötung schmelzen zu lassen und nach der Auskühlung eine permanente Verbindung zwischen dem Sammelband und dem Verbindungsteil zu gewährleisten.

Seit Langem weist die benutzte Lötung aufgrund ihrer zweckmäßigen duktilen Eigenschaft eine Basis von Blei auf. Tatsächlich ermöglicht dieses Metall die Minimierung der Spannungen, die im Scheibenglas in der Lötungszone während schneller Auskühlungsvorgänge und Temperaturanstiegen der Scheibe, die mit ihrem steifen Verbindungsteil versehen ist, auftreten können, zum Beispiel während Wärmewiderstandstests, für welche die Scheiben in einem geschlossenen Gehäuse Temperaturschwankungszyklen in diesem Gehäuse zwischen -40 °C und +90 °C unterzogen werden.

Aus Umweltschutzgründen ist es notwendig, das Blei durch andere Materialien zu ersetzen, wie etwa Legierungen auf Zinnbasis. Jedoch ist Zinn ein viel weniger duktiles Material. Seine Anwesenheit zwischen einem steifen metallenen Verbindungsteil und dem Glasfilm, der mit der Komponente zum Verbinden versehen ist, dient sicherlich der Gewährleistung eines elektrischen Anschlusses und einer mechanischen Erhaltung des Teils, führt aber schließlich zu einem direkten Kontakt zwischen dem steifen Teil und dem Glasfilm. Beim Zurückziehen des metallenen Teils, insbesondere, wenn es einer starken Temperaturauskühlung unterzogen wird, bringt dieser direkte Kontakt zwischen dem Teil und dem Glas grundsätzlich das Auftreten von Spannungen im Glas mit sich. In Verbindung mit der Tatsache, dass das benutzte Glas immer dünner wird und dass es nicht gehärtet (also weniger widerstandsfähig) sein kann, führen die Spannungen im Glas meistens zum Bruch der Scheibe.

Eine weitere Lösung des Verbindungselements kann darin bestehen, einen flachen Träger aus Kunststoff zu benutzen, der durch Kleben auf dem Glasfilm befestigt wird, wobei metallene Elemente in diesen Träger eingeschlossen sind und an einem freien Ende elektrische Anschlussstellen umfassen, die von dem Träger hervorstehen, um mit den elektrischen Komponenten der Scheibe fest verbunden zu werden, wobei die elektrische Verbindung mit einem steifen Teil eines Leistungssteckers am entgegengesetzten Ende der metallenen Elemente und des Trägers aus Kunststoffmaterial stattfindet. Der Träger aus Kunststoff gestattet die Befestigung der Verbindungselements und führt nicht zu direktem Kontakt zwischen dem steifen Teil und den elektrischen Komponenten der Scheibe.

Eine derartige Konfiguration ist zum Beispiel in den Patenten EP 766 338 B1 oder EP 1 657 964 A1 beschrieben. Diese Lösung hat sich jedoch als kostspielig erwiesen, insbesondere aufgrund der Notwendigkeit des Trägers aus Kunststoff und der Umhüllung der metallenen Elemente in diesem Träger.

Es ist daher eine Aufgabe der Erfindung, eine Lösung der elektrischen Verbindung auf einer Scheibe bereitzustellen, die ohne Benutzung von Blei die Nachteile der Erzeugung von Spannungen im Glas minimiert, während die Scheibe Temperaturschwankungen unterzogen wird, ohne dabei die Herstellungskosten dieser Verbindung und schließlich diejenigen der Scheibe zu erhöhen.

Erfindungsgemäß ist das elektrische Verbindungselement, das zum Verbinden mit mindestens einer elektrisch leitenden Komponente einer Scheibe bestimmt ist und einen elektrisch leitenden Körper umfasst, dadurch gekennzeichnet, dass der elektrisch leitende Körper mindestens einen elektrisch leitenden Film umfasst, der eine Dicke von zwischen 1 und 500 µm aufweist, wobei der Film mindestens eine elektrische Anschlussfläche aufweist, die dazu bestimmt ist, mit der Komponente in Kontakt zu sein, und mindestens eine Befestigungsfläche, die dazu bestimmt ist, das Verbindungselement auf der Scheibe zu befestigen, und dadurch, dass der Körper einen elektrisch leitenden steifen Abschnitt oder ein elektrisch leitendes steifes Teil umfasst, der/das an den Film angeschlossen ist oder an diesen angeschlossen werden soll, wobei der Körper Zwischenmittel aufweist, sodass der steife Abschnitt oder das steife Teil nicht dazu bestimmt ist, direkt mit der Scheibe über die einzige Dicke des Films in Kontakt zu sein.

Der elektrisch leitende Film ermöglicht somit gleichzeitig den elektrischen Anschluss des Verbindungselementes sowie seine Befestigung. Somit dient er direkt als Träger zur Befestigung des Elements auf der Scheibe.

Außerdem ermöglicht seine geringe Dicke, die weniger als 500 µm beträgt, vorzugsweise zwischen 1 und 200 µm und insbesondere zwischen 1 und 100 µm liegt, dass keine starken Spannungen über das Glas erzeugt werden, wenn das Verbindungselement Temperaturschwankungszyklen unterzogen wird.

Dieses Verbindungselement ermöglicht des Weiteren mittels Zwischenmitteln das Verhindern eines direkten Kontaktes zwischen der Scheibe und dem steifen Abschnitt oder dem steifen Teil, das Verbinden außerhalb der Scheibe und ist anfällig für Wärmespannungen. Daher besteht keine Übertragung von Wärmespannungen im Glas.

Nach einer Charakteristik sind die Zwischenmittel stoßdämpfende Zwischenmittel; sie sind nicht aus reinem Metall und verhindern somit das Ausbilden einer steifen Verbindung, die zur Übertragung von Spannungen zwischen dem steifen Abschnitt des Körpers des Verbindungselements oder des steifen angeschlossenen Teils und der Scheibe fähig ist. Die Zwischenmittel bilden somit eine ausreichend duktile mechanische Verbindung.

Die Zwischenmittel bestehen aus einem stoßdämpfenden Material oder aus einer Luftschicht, die auf einer der Oberflächen des elektrisch leitenden Films angeordnet ist oder angeordnet werden soll, wobei sie gegenüber dem steifen Abschnitt oder dem steifen Teil befindlich ist.

Das stoßdämpfende Material ist zum Beispiel auf Kunststoffbasis. Das stoßdämpfende Material kann dennoch elektrisch leitend sein, indem es zum Beispiel Metallteilchen enthält.

Nach einer weiteren Charakteristik weisen die Zwischenmittel eine Dicke von 1 bis 2500 µm auf.

Vorteilhafterweise ist der elektrisch leitende Film ein biegsamer metallener Film; wobei das Metall den Vorteil hat, formbar zu sein, einen hohen Schmelzpunkt und eine hohe elektrische Leitfähigkeit aufzuweisen. Der Film kann insbesondere auf Silber-, Kupfer-, Gold- oder Aluminiumbasis vorliegen.

Als Beispiel kann der elektrisch leitende Film eine oder mehrere Metallschichten umfassen, insbesondere mindestens eine Kupferschicht und mindestens eine Schicht, die Silber, Zinn und/oder Kupfer enthält, wobei diese Schicht dazu bestimmt ist, mit der Komponente der Scheibe in Kontakt zu sein.

Nach einer weiteren Charakteristik der Erfindung ist die Befestigungsfläche des elektrisch leitenden Films von der elektrischen Anschlussfläche getrennt oder aus der elektrischen Anschlussfläche gebildet.

Vorzugsweise ist die elektrische Anschlussfläche dazu bestimmt, elektrisch leitenden Kleber aufzunehmen oder dazu bestimmt, verlötet oder verschweißt zu werden.

Vorteilhafterweise umfasst die Befestigungsfläche Befestigungsmittel.

Die Befestigungsmittel können durch ein doppelseitiges Klebeband ausgebildet sein, das vorzugsweise auf der Oberfläche, die derjenigen gegenüber der Befestigungsfläche entgegengesetzt ist, mit einer Schutzbeschichtung versehen ist.

Die Befestigungsfläche kann auch zur Aufnahme des Klebstoffs vorgesehen sein.

Nach einer Ausführungsform ist ein stoßdämpfendes Material gegenüber dem steifen Abschnitt oder dem steifen Teil auf der entgegengesetzten Oberfläche des Films, welcher diesen Abschnitt oder dieses Teil trägt, angeordnet, wobei das stoßdämpfende Material fest mit der Befestigungsfläche verbunden ist und dazu bestimmt ist, an der Scheibe befestigt zu werden.

Das stoßdämpfende Material kann des Weiteren Befestigungsmittel bilden, wenn es zum Beispiel ein doppelseitiges Klebeband umfasst.

Nach einer weiteren Ausführungsform ist ein stoßdämpfendes Material gegenüber dem steifen Abschnitt oder dem steifen Teil und auf der Oberfläche des Films, welcher diesen Abschnitt oder dieses Teil trägt, angeordnet.

Nach einer weiteren Charakteristik ist der steife Abschnitt oder das steife Teil dicker als der Film und ist mit einem elektrischen Leiter, der außerhalb der Scheibe geführt wird, verbunden oder soll damit verbunden werden.

Vorzugsweise ist der steife Abschnitt oder das steife Teil Metall, wie Kupfer enthält.

Nach einer Ausführungsform des Films ist dieser derart gefaltet, dass er einen Umschlag ausbildet, der eine innere Aufnahmeunterkunft umfasst, um die Zwischenmittel, wie etwa ein stoßdämpfendes Material, unterzubringen.

Vorteilhafterweise weist mindestens die Oberfläche des Films, der dazu bestimmt ist, mit der Scheibe in Kontakt zu sein, eine polygonale Form mit runden Ecken auf, was das Risiko des Durchzugs von Spannungen ferner minimiert.

Das Verbindungselement der Erfindung wird daher vorteilhafterweise in Scheiben, vorzugsweise in Heizscheiben oder mit Antenne benutzt, sowie in Gebäuden oder in Fortbewegungsmaschinen, insbesondere Automobilen oder Eisenbahnen oder Flugzeugen oder auch Seefahrzeugen.

Wenn das oben beschriebene Verbindungselement nach der Erfindung somit zur Montage bereit und daher leicht umzusetzen ist, ist es ebenfalls möglich, alle Bestandteile, welche das Verbindungselement bereitstellen, getrennt auf der Scheibe zu montieren.

Außerdem betrifft die Erfindung eine Scheibe, umfassend mindestens einen Glasfilm, mindestens eine elektrisch leitende Komponente, die auf dem Glasfilm abgelagert ist, und mindestens ein elektrisches Verbindungselement, das einen elektrisch leitenden Körper umfasst, der mit der Komponente verbunden ist, dadurch gekennzeichnet, dass der elektrisch leitende Körper mindestens einen elektrisch leitenden Film umfasst, der eine Dicke zwischen 1 und 500 µm aufweist, wobei der Film mindestens eine elektrische Anschlussfläche umfasst, die mit der Komponente in Kontakt ist, und mindestens eine Befestigungsfläche, die fest mit der Scheibe verbunden ist, und dadurch, dass der Körper einen steifen Abschnitt umfasst, der mit dem Film verbunden ist, oder dadurch, dass ein elektrisch leitendes steifes Teil auf dem Film angeschlossen ist, wobei Zwischenmittel derart mit dem Körper in Verbindung stehen, dass der steife Abschnitt oder das steife Teil nicht direkt mit der Scheibe über die einzige Dicke des Films in Kontakt ist.

Gemäß einer bevorzugten Ausführungsform sind die Zwischenmittel aus einem stofdämpfenden Material ausgebildet, das durch eine seiner Oberflächen auf der Befestigungsfläche des Films und durch seine entgegengesetzte Oberfläche fest mit der Scheibe verbunden ist.

Schließlich betrifft die Erfindung auch ein Verfahren zur Montage eines wie oben beschriebenen Verbindungselements, wobei die Zwischenmittel aus einem stoßdämpfenden Material ausgebildet sind, das auf der Befestigungsfläche des elektrisch leitenden Films des Körpers des Verbindungselements angeschlossen ist,
- Befestigen des stoßdämpfenden Materials auf der Scheibe, wie etwa durch Kleben, wobei die elektrische Anschlussfläche des Films gegen die Komponente gestellt wird,
- Löten des Films an die Komponente der Scheibe oder Schweißen oder Kleben des Films, der zuvor mit der Oberfläche des fest zu verbindenden Films, der zu löten ist, der Lötung bzw. des elektrisch leitenden Klebers in Verbindung gebracht wurde,
- und Schweißen des steifen Teils, das zur Verbindung in Richtung der Außenseite der Scheibe bestimmt ist, wenn dieses nicht Teil des Verbindungselements ist oder noch nicht angeschlossen wurde, an den Film gegenüber dem stoßdämpfenden Material.

Weitere Vorteile und Charakteristiken der Erfindung werden sogleich in Einzelheiten mit Bezug auf die angehängten Zeichnungen beschrieben, wobei:
- Figur 1 eine Teilansicht von oben einer Scheibe darstellt, die mit einem Verbindungselement nach der Erfindung versehen ist;
- Figuren 2 und 3 zwei schematische Ansichten im Schnitt von zwei Beispielen von Verbindungselementen nach der Erfindung darstellen;
- Figuren 4 bis 7 zwei Seitenansichten von Beispielen der Ausgestaltung des Verbindungselements darstellen;
- Figuren 8 und 9 Schnittansichten von zwei Varianten des Verbindungselementes nach Figur 6 zeigen;
- Figur 10 eine Schnittansicht einer Variante des Verbindungselementes nach Figur 7 zeigt;
- Figuren 11 bis 14 Schnittansichten von zusätzlichen Varianten des Verbindungselementes darstellen.

Die Figuren sind zur Erleichterung des Lesens nicht maßstabgetreu.

Figur 1 zeigt eine Scheibe 1, umfassend mindestens einen Glasfilm 10, mindestens eine elektrisch leitende Komponente 11, zum Beispiel ein leitendes Band auf Basis von Silber, das die elektrische Verbindung einer leitenden Struktur, wie etwa mehrere Heizdrähte 12 oder eine in die Scheibe integrierte Antenne zusammenfasst.

Ein elektrisches Verbindungselement 2 nach der Erfindung ist auf der Scheibe angeordnet, indem es elektrisch mit der Komponente 11, zum Beispiel im Hinblick auf seine Stromversorgung, verbunden wird.

Wie schematisch in Figur 2 und 3 dargestellt, umfasst das Verbindungselement 2 nach der Erfindung einen elektrisch leitenden Körper 20, der einen elektrisch leitenden biegsamen Film 21 und einen elektrisch leitenden steifen Abschnitt 22 oder ein elektrisch leitendes steifes Teil 3, das bezüglich des Körpers 20, des Abschnitts 22 oder des Teils 3, welches mit dem Film 21 verbunden ist, angeschlossen ist oder dazu bestimmt ist, daran angeschlossen zu werden, umfasst.

Der Abschnitt 22 und der Film 21 bilden im Ausführungsbeispiel von Figur 2 eine Monoblockstruktur, wobei der Abschnitt 22 dicker als der Film 21 ist.

Im anderen Beispiel von Figur 3 wird das Teil 3 gegen den Film 21 angeschlossen, wie etwa mittels Schweißen, crimpen, löten, nieten, clinchen.

Der Film 21 ist dazu bestimmt, mit der Komponente 11 der Scheibe über eine elektrische Anschlussfläche 21a verbunden zu werden, wohingegen der Abschnitt 22 oder das Teil 3 dazu bestimmt ist, mit einem elektrischen Versorgungsleiter 4 in Richtung der Außenseite der Scheibe verbunden zu werden. Dieser Leiter 4 kann sich außerhalb des Verbindungselementes 2 befinden und lässt sich schließlich nach der Befestigung des Verbindungselements an der Scheibe anschließen oder ist vorzugsweise Teil des Verbindungselements 2.

Das Verbindungselement 2 ist dazu bestimmt, über eine Befestigungsfläche 21b des Films 21, der von der elektrischen Anschlussfläche 21a getrennt oder nicht getrennt sein kann, an der Scheibe befestigt zu werden.

Der elektrisch leitende Film 21 ist metallisch. Er weist eine Dicke zwischen 1 und 500 µm, insbesondere zwischen 1 und 200 µm und vorzugsweise zwischen 1 und 100 µm auf. Seine geringe Dicke ermöglicht, dass er biegsam und somit bei Bedarf leicht zu falten ist, um die Anordnung des Verbindungselements auf der Scheibe anzupassen. Und vornehmlich ermöglicht er, dass keine starken Spannungen auf das Glas übertragen werden.

Der Film 21 besteht aus einer oder mehreren Metallschichten, wie etwa einem Laminatverbund mit zum Beispiel einer oder zwei Schichten aus einer Silberlegierung, insbesondere Zinn, und mindestens einer Zwischenschicht aus Kupfer, einer Silberlegierungsschicht, die dazu bestimmt ist, auf die Komponente 11 gelötet zu werden.

Der steife Abschnitt 22 oder das steife Teil 3 weist eine viel größere Dicke auf als der Film 21, um für den Leiter 4 eine ausreichend steife Auflagefläche zu bilden. Der Abschnitt 22 oder das Teil 3 ist vorzugsweise aus Kupfer und weist eine Dicke von zum Beispiel 800 µm auf.

Figuren 4 bis 7 stellen beispielhaft unterschiedliche Ausführungsvarianten von Verbindungselementen dar.

Figuren 4 und 5 stellen Körper 20 eines Verbindungselements mit ebener parallelepipedförmiger Form dar, während dasjenige aus Figur 6 scheibenförmig ist. Figur 7 zeigt den Körper 20 in Form eines parallelepipedförmigen Umschlags.

In Figuren 5 und 7 ist ersichtlich, dass der Leiter 4 Teil des Verbindungselements 2 ist, zum Beispiel handelt es sich um einen Multifilamentleiter 41 aus Kupfer, der in einem zylindrischen oder flachen Isolierschlauch 42 angeordnet ist, wobei der Leiter ein Ende 43, das an das Teil 3 des elektrisch leitenden Körpers 20 geschweißt ist, und ein entgegengesetztes freies Ende 44, zum Beispiel der Art zum Aufstecken, aufweist.

In Figur 4 ist der nicht dargestellte Leiter 4 hingegen nicht Teil des Verbindungselements 2, zum Beispiel wird er zu einem späteren Zeitpunkt nach einer mechanischen Schnittstelle durch gegenseitige Zusammenarbeit von Formen angeschlossen.

In Figur 6 wird der Leiter 4 ebenfalls hinsichtlich Teil 3 angeschlossen, wobei er dagegen lediglich durch Druck darauf aufgetragen wird, wobei das Ende 45 des Leiters die Form eines Federblatts aufweist.

Der Abschnitt 22 oder das steife Teil 3 bilden den Versorgungseingang des Verbindungselements 2, wobei der Strom vom Leiter 4 kommt, wohingegen der Film 21 den Versorgungsausgang des Verbindungselements bildet, um die Stromversorgung der Komponente 11 der Scheibe zu gewährleisten.

Der elektrische Anschluss zwischen dem Verbindungselement 2 und der Komponente 11 der Scheibe ist dazu bestimmt, mit einem einzelnen Kontakt zwischen dem Film 21 und der Komponente 11 an einer elektrischen Anschlussfläche 21a des Films 21 verwirklicht zu werden. Dieser Anschluss wird durch Löten, Schweißen oder selbst Kleben mithilfe eines elektrisch leitenden Klebers der Anschlussfläche 21a erreicht.

Nach der Erfindung ist das Verbindungselement 2 dazu bestimmt, mechanisch auch mittels des Metallfilms 21 an einer Befestigungsfläche 21b an der Scheibe befestigt zu werden, wobei der Metallfilm an sich einen Träger zur Befestigung bildet.

Da der Metallfilm 21 zugleich den elektrischen Anschluss und die Befestigung des Verbindungselements gewährleistet und mit dem Abschnitt 22 oder dem Teil 3 verbunden ist, ist es nach der Erfindung wichtig, dass der steife Abschnitt 22 oder das steife Teil 3 nicht mit der Scheibe über die einzige Dicke der Folie 21 in direktem Kontakt sind. Tatsächlich verhindert diese Charakteristik, dass die Wärmespannungen, welche im steifen Abschnitt 22 oder dem Teil 3 erzeugt wurden, sich nicht direkt in der Scheibe verteilen.

Nach der Erfindung umfasst das Verbindungselement Zwischenmittel, insbesondere stoßdämpfende Zwischenmittel, die gegen eine der Oberflächen des Films 21, und hinsichtlich dieses Abschnitts 22 oder dieses Teils 3, angeordnet sind oder angeordnet werden sollen. Somit ist der steife Abschnitt 22 oder das Teil 3 nicht dazu bestimmt, über die Dicke des einzigen Metallfilms 21, welcher dazu bestimmt ist, auf der Scheibe befestigt zu werden, mit der Scheibe in direktem Kontakt zu sein.

Die Zwischenmittel sind mit einem stoßdämpfenden Material 5 oder einer Luftschicht 6 gebildet.

Ausführungsbeispiele mit einer Luftschicht 6 sind jedoch nicht Teil der Erfindung.

Die Dicke der Zwischenmittel liegt vielmehr zwischen 1 und 2500 µm.

Das stoßdämpfende Material 5 weist zum Beispiel die Form eines Polymerschaums auf, der klebend ist, um mit dem Metallfilm 21 fest verbunden zu werden. Es kann sich auch um ein standardmäßiges doppelseitiges Klebeband handeln, dessen geläufige Dicke zwischen 0,05 mm und 2,3 mm liegt.

Es können verschiedene Ausführungsvarianten zur Anordnung des stoßdämpfenden Materials 5 oder der Luftschicht 6 danach, ob die elektrische Anschlussfläche 21a von der Befestigungsfläche 21b getrennt ist oder nicht, unterschieden werden.

Ausführungsvarianten mit Luftschicht sind jedoch nicht Teil der Erfindung.

Das stoßdämpfende Material kann bevorzugt werden, wenn der Körper 20 eine ebene parallelepipedförmige Form aufweist (Figur 4 und 5). Das Material wird auf der Oberfläche entgegengesetzt zum Film 21 und hinsichtlich des Teils 3 an der Befestigungsfläche 21b des Films 21 angeordnet, um seinerseits dem Verbindungselement eine Befestigungsfläche bereitzustellen.

Auf Figuren 8 und 9 sind zwei Varianten von Schnittansichten der Figur 6 dargestellt. Wie in Figur 8 gezeigt, ist es möglich, ein stoßdämpfendes Material 5 vorzusehen, das auf der Oberfläche gegenüber dem Film 21 und hinsichtlich des Teils 3 in der Mitte des Kreises, der die Befestigungsfläche 21b bildet, angeordnet ist, um seinerseits mittels Verbindungsmitteln 7 an der Scheibe befestigt zu werden. Die Fläche 21a des elektrischen Anschlusses ist ihrerseits auf der Peripherie des Kreises in einem Ring angeordnet, um mit der Komponente 11 der Scheibe, zum Beispiel mittels einer Lötung 8, verbunden zu werden.

In Figur 9 wird kein stoßdämpfendes Material benutzt, wobei eine Luftschicht 6 den Nicht-Kontakt des Teils 3 mit der Scheibe bereitstellt. Die Dicke der Lötung 8 der Anschlussfläche 21a gegen die Komponente 11 der Scheibe, wobei diese Fläche als Ring auf der einzigen Peripherie des Kreises und nicht hinsichtlich des Teils 3 vorgesehen ist und die Befestigungsfläche 21b bildet, reicht aus, um die entsprechende Dicke der Luftschicht 6 zwischen dem Film 21 und der Scheibe hinsichtlich des Teils 3 bereitzustellen.

Für Figur 7 besteht der Körper 20 aus einem Umschlag, der in seinem Inneren eine Aufnahmeunterkunft 23 bereitstellt, wobei die Anschlussfläche 21a die Befestigungsfläche 21b bildet, die dazu bestimmt ist, gegen die Komponente 11 der Scheibe geschweißt oder gelötet zu werden. Das Teil 3 ist mit dem Umschlag 21 in Kontakt, jedoch kann das Teil 3, da die Aufnahmeunterkunft 23, in welcher sich das stoßdämpfende Material 5 und das Teil 3 befindet, das gegenüber diesem stoßdämpfenden Material ist, nicht mit der Scheibe nach der einzigen Dicke des Films 21 in Kontakt sein.

Das Material 5, das vorzugsweise auf einem Kunststoffmaterial basiert, weist die Eigenschaft auf, aufgrund seines Kontaktes mit dem Film 21, der sich während der Schweißvorgänge erwärmen kann, wärmebeständig zu sein.

Figur 10 stellt eine Ausführungsvariante im Schnitt der Figur 7 dar, wobei der Umschlag des Körpers 20 nach seiner größten Ausdehnung nicht vollkommen geschlossen ist, sondern eine U-Form aufweist. Das stoßdämpfende Material 5 ist in der Aufnahmeunterkunft 23 angeordnet, die durch die Vertiefung von U ausgebildet ist, und das Teil 3 wird direkt über das Material 5 gesetzt, wobei die elektrische Verbindung zwischen dem Film 21 und dem Teil 3 seitlich mittels der Flügel von U stattfindet.

Figuren 11 und 12 zeigen ferner zwei weitere Varianten im Schnitt eines Verbindungselements, dessen Film 21 die Form eines halb geschlossenen Umschlags aufweist, wobei die Befestigung des Elements über das stoßdämpfende Material 5 und Verbindungsmittel 7 für Figur 11 stattfindet, während sie durch die direkte feste Verbindung des Films 21 mit der Lötung 8 für Figur 12 erreicht wird.

Wenn die Befestigungsfläche 21b die elektrische Anschlussfläche 21a bildet, wird die Befestigung des Verbindungselements durch Schweißen, Löten oder Kleben mittels elektrisch leitendem Kleber des Films 21 gegen die Komponente 11 der Scheibe durchgeführt.

Wenn die Befestigungsfläche 21b von der elektrischen Anschlussfläche 21a getrennt ist, wird die Befestigung des Verbindungselements mittels Verbindungsmitteln 7 durchgeführt, die auf dem stoßdämpfenden Material 5 angeordnet sein können oder durch dieses stoßdämpfende Material gebildet sein können, wobei das Material gegen die Befestigungsfläche 21b des Films 21 angeschlossen ist oder die Verbindungsmittel direkt auf der Befestigungsfläche des Films angeordnet sind.

Die Verbindungsmittel können auch auf dem Glasfilm 10 der Scheibe angeordnet sein, wobei somit das Verbindungselement gegen die Verbindungsmittel angeschlossen wird.

Die Verbindungsmittel 7 können ein Kleber sein, der während der Montage des Verbindungselements auf der Scheibe aufgetragen wird.

Die Verbindungsmittel 7 können ebenfalls Bestandteil des Verbindungselements 2 sein, wie etwa ein doppelseitiges Klebeband, dessen Fläche fest mit dem stoßdämpfenden Material 5 verbunden ist und dessen entgegengesetzte Fläche, die zur Befestigung auf der Scheibe bestimmt ist, mit einer Schutzbeschichtung versehen ist, wobei es genügt, diese während der Montage des Verbindungselements auf der Scheibe wegzunehmen.

Gleichzeitig zur Befestigung des Verbindungselements über das stoßdämpfende Material 5 wird die Anschlussfläche 21a des elektrisch leitenden Films 21 direkt gegen die elektrisch leitende Komponente 11 der Scheibe angebracht, um eine elektrische Verbindung zwischen der Scheibe und dem Verbindungselement bereitzustellen. Der einzelne Kontakt zwischen der Anschlussfläche 21a und der Komponente 11 wird vorzugsweise durch Löten, Schweißen oder Kleben mithilfe eines elektrisch leitenden Klebers verstärkt.

Es sei bemerkt, dass mit dem Ziel zur weiteren Minimierung der Verbreitung von Spannungen der Körper 20, dessen Kontaktfläche mit dem Glas eine polygonale, etwa rechteckige, Form aufweist, keine geraden aber runden Ecken aufweisen kann (Figur 2).

Auf Figuren 13 und 14 sind zwei Varianten von Schnittansichten des Verbindungselements dargestellt. Wie in Figur 13 gezeigt, liegt das steife Teil 3 unter dem Film 21. Wie in Figur 14 gezeigt, liegt der Film 21 zwischen den steifen Teilen 3.

Weitere Aspekte der Erfindung sind die Folgenden:
- Die Befestigungsfläche 21 kann dazu bestimmt sein, Kleber aufzunehmen.
- Das stoßdämpfende Material (5) kann Befestigungsmittel (7) bilden, die ein doppelseitiges Klebeband umfassen.
- Das stoßdämpfende Material (5) kann fest gegenüber dem steifen Abschnitt (22) oder dem steifen Teil (3) und auf der Oberfläche des Films (21), der den Abschnitt oder das Teil trägt, angeordnet sein.
- Der steife Abschnitt (22) oder das steife Teil (3) können aus Kupfer sein.
- Die elektrische Anschlußfläche (21a) kann dazu bestimmt sein, elektrisch leitenden Kleber aufzunehmen oder dazu bestimmt sein, verlötet oder verschweißt zu werden.
- Zwischenmittel, wie etwa ein stoßdämpfendes Material (5) sind bevorzugt nicht aus reinem Metall.
- Das stoßdämpfende Material kann auf Kunststoffmaterialbasis sein und Metallteilchen enthalten.
- Die Zwischenmittel können eine Dicke von zwischen 1 und 2500 µm aufweisen.
- Mindestens die Oberfläche des Films (21), die dazu bestimmt ist, mit der Scheibe in Kontakt zu sein, kann eine polygonale Form mit runden Ecken aufweisen.
- Die Zwischenmittel (5) können aus einem stoßdämpfenden Material ausgebildet sein, das durch eine seiner Oberflächen auf der Befestigungsfläche (21b) des Films (21) und durch seine entgegengesetzte Oberfläche fest mit der Scheibe verbunden wird.

## Patentansprüche

1. Elektrisches Verbindungselement (2), das zum Verbinden mit mindestens einer elektrisch leitenden Komponente (11) einer Scheibe bestimmt ist und einen elektrisch leitenden Körper (20) umfasst,
wobei
der elektrisch leitende Körper (20) mindestens einen elektrisch leitenden Film (21) umfasst, der eine Dicke von zwischen 1 und 500 µm aufweist, wobei der Film mindestens eine elektrische Anschlussfläche (21a) aufweist, die dazu bestimmt ist, mit der Komponente (11) in Kontakt zu sein, und mindestens eine Befestigungsfläche (21b), die dazu bestimmt ist, das Verbindungselement auf der Scheibe zu befestigen, und wobei
der Körper (20) einen elektrisch leitenden steifen Abschnitt (22) oder ein elektrisch leitendes steifes Teil (3) umfasst, der/das an den Film (21) angeschlossen ist oder an diesen angeschlossen werden soll, **dadurch gekennzeichnet, dass** der Körper (20) Zwischenmittel aufweist, sodass der steife Abschnitt (22) oder das steife Teil (3) nicht dazu bestimmt ist, direkt mit der Scheibe einzig über die Dicke des Films (21) in Kontakt zu sein und dadurch, dass
die Zwischenmittel aus einem stoßdämpfende Material (5) bestehen, und die Zwischenmittel gegenüber dem steifen Abschnitt (22) oder dem steifen Teil (3) befindlich sind.

2. Elektrisches Verbindungselement nach Anspruch 1, **dadurch gekennzeichnet, dass** der elektrisch leitende Film (21) eine Dicke zwischen 1 und 200 µm, insbesondere zwischen 1 und 100 µm aufweist.

3. Elektrisches Verbindungselement nach einem der Ansprüche 1 oder 2, **dadurch gekennzeichnet, dass** die Befestigungsfläche (21b) aus der elektrischen Anschlussfläche (21a) gebildet ist.

4. Elektrisches Verbindungselement nach einem der vorhergehenden Ansprüche, **dadurch gekennzeichnet, dass** die Befestigungsfläche Befestigungsmittel (7, 8) umfasst.

5. Elektrisches Verbindungselement nach Anspruch 1, **dadurch gekennzeichnet, dass** die Befestigungsfläche (21b) Befestigungsmittel (5, 7) umfasst, die aus einem doppelseitigen Klebeband gebildet sind, das vorzugsweise mit einer Schutzschicht auf der Oberfläche (70) gegenüber derjenigen, die der Befestigungsfläche (21b) entgegengesetzt ist, versehen ist.

6. Elektrisches Verbindungselement nach einem der vorhergehenden Ansprüche, **dadurch gekennzeichnet, dass** ein stoßdämpfendes Material (5) gegenüber dem Abschnitt (22) oder dem Teil (3) und auf der Oberfläche, die derjenigen des Films, welcher den Abschnitt oder das Teil trägt, entgegengesetzt ist, angeordnet ist, wobei das stoßdämpfende Material fest mit der Befestigungsfläche (21b) verbunden ist und dazu bestimmt ist, an der Scheibe befestigt zu werden.

7. Elektrisches Verbindungselement nach einem der vorhergehenden Ansprüche, **dadurch gekennzeichnet, dass** der steife Abschnitt (22) oder das steife Teil (3) dicker als der Film (21) ist und mit einem elektrischen Leiter (4) verbunden ist oder mit diesem verbunden werden soll.

8. Elektrisches Verbindungselement nach einem der vorhergehenden Ansprüche, **dadurch gekennzeichnet, dass** der Film (21) einen Umschlag ausbildet, der eine innere Aufnahmeunterkunft (23) umfasst, um die Zwischenmittel, wie etwa ein stoßdämpfendes Material (5), unterzubringen.

9. Elektrisches Verbindungselement nach einem der vorhergehenden Ansprüche, **dadurch gekennzeichnet, dass** der elektrisch leitende Film (21) ein biegsamer Metallfilm, wie etwa auf Silber-, Kupfer-, Gold- oder Aluminiumbasis, ist.

10. Elektrisches Verbindungselement nach einem der vorhergehenden Ansprüche, **dadurch gekennzeichnet, dass** der elektrisch leitende Film (21) eine oder mehrere Metallschichten umfasst, insbesondere mindestens eine Schicht aus Kupfer und mindestens eine Schicht, die Silber, Zinn und/oder Kupfer enthält, wobei diese Schicht dazu bestimmt ist, mit der Komponente (11) der Scheibe in Kontakt zu sein.

11. Scheibe, umfassend mindestens ein elektrisches Verbindungselement nach einem der vorhergehenden Ansprüche.

12. Scheibe nach Anspruch 11, **dadurch gekennzeichnet, dass** sie aus einer Heizscheibe und/oder einer Scheibe mit Antenne besteht.

13. Scheibe nach Anspruch 11 oder 12, **dadurch gekennzeichnet, dass** sie im Gebäude oder in einer Fortbewegungsmaschine, und zwar der Art Automobil, Eisenbahn, Flugzeug oder Seefahrzeug benutzt wird.

14. Scheibe, umfassend mindestens einen Glasfilm (10), mindestens eine elektrisch leitende Komponente (11), die auf dem Glasfilm abgelagert ist, und mindestens ein elektrisches Verbindungselement (2), das einen elektrisch leitenden Körper (20) umfasst, der mit der Komponente (11) verbunden ist,
wobei
der elektrisch leitende Körper (20) mindestens einen elektrisch leitenden Film (21) umfasst, der eine Dicke zwischen 1 und 500 µm aufweist, wobei der Film mindestens eine elektrische Anschlussfläche (21a) umfasst, die mit der Komponente (11) in Kontakt ist, und mindestens eine Befestigungsfläche (21b), die fest mit der Scheibe verbunden ist, und wobei der Körper (20) einen steifen Abschnitt (22) umfasst, der mit dem Film (21) verbunden ist, oder wobei ein elektrisch leitendes steifes Teil (3) auf dem Film (21) angeschlossen ist, **dadurch gekennzeichnet, dass** Zwischenmittel (5, 6) derart mit dem Körper (20) in Verbindung stehen,
dass der steife Abschnitt (22) oder das steife Teil (3) nicht direkt mit der Scheibe (21) einzig über die Dicke des Films (21) in Kontakt ist und dadurch, dass
die Zwischenmittel aus einem stoßdämpfenden Material (5) bestehen, und die Zwischenmittel gegenüber dem steifen Abschnitt (22) oder dem steifen Teil (3) befindlich sind.

15. Verfahren zur Montage eines Verbindungselements nach einem der Ansprüche 1 bis 10,
wobei die Zwischenmittel aus einem stoßdämpfenden Material (5) ausgebildet sind, das auf der Befestigungsfläche (21b) des elektrisch leitenden Films (21) des Körpers des Verbindungselements angeschlossen ist,
- Befestigen des stoßdämpfenden Materials (5) auf der Scheibe, wie etwa durch Kleben, wobei die elektrische Anschlussfläche (21a) des Films (21) gegen die Komponente (11) gestellt wird,
- Löten des Films (21) an die Komponente (11) der Scheibe (21) oder Schweißen oder Kleben des Films, der zuvor mit der Oberfläche des fest zu verbindenden Films, der zu löten ist, der Lötung bzw. des elektrisch leitenden Klebers in Verbindung gebracht wurde,
- und Schweißen des steifen Teils (3), das zur Verbindung in Richtung der Außenseite der Scheibe bestimmt ist, wenn dieses nicht Teil des Verbindungselements ist oder noch nicht angeschlossen wurde, an den Film (21) gegenüber dem stoßdämpfenden Material (5).

## Claims

1. Electrical connecting element (2) that is designed to connect to at least one electrically conductive component (11) of a window pane and comprises an electrically conductive body (20), wherein the electrically conductive body (20) comprises a least one electrically conductive foil (21) that has a thickness between 1 and 500 µm, wherein the foil has at least one electrical connection surface (21 a) that is designed to be in contact with the component (11) and at least one affixing surface (21 b) that is designed to fix the connecting element on the window pane, and wherein the body (20) comprises an electrically conductive stiff section (22) or an electrically conductive stiff part (3) that is connected to the foil (21) or is intended to be connected thereto, **characterized in that**
the body (20) has intermediate means such that the stiff section (22) or the stiff part (3) is not designed to be directly in contact with the windowpane solely via the thickness of the foil (21), and **in that**
the intermediate means are made of a shock-absorbing material (5), and the intermediate means are situated opposite the stiff section (22) or the stiff part (3).

2. Electrical connecting element according to claim 1, **characterized in that** the electrically conductive foil (21) has a thickness between 1 and 200 µm, in particular, between 1 and 100 µm.

3. Electrical connecting element according to one of claims 1 or 2, **characterized in that** the affixing surface (21 b) is formed by the electrical connection surface (21 a).

4. Electrical connecting element according to one of the preceding claims, **characterized in that** the affixing surface includes affixing means (7, 8).

5. Electrical connecting element according to claim 1, **characterized in that** the affixing surface (21 b) includes affixing means (5, 7) that are formed from a two-sided adhesive strip that is preferably provided with a protective layer on the surface (70) opposite that facing the affixing surface (21 b).

6. Electrical connecting element according to one of the preceding claims, **characterized in that** a shock-absorbing material (5) is arranged facing the section (22) or the part (3) and on the surface that is opposite that of the foil that supports the section or the part, wherein the shock-absorbing material is fixedly connected to the affixing surface (21 b) and designed to be affixed on the window pane.

7. Electrical connecting element according to one of the preceding claims, **characterized in that** the stiff section (22) or the stiff part (3) is thicker than the foil (21) and is connected to an electrical conductor (4) or is intended to be connected thereto.

8. Electrical connecting element according to one of the preceding claims, **characterized in that** the foil (21) forms an envelope that comprises an internal accommodation (23) to house the intermediate means, such as, for instance, a shock-absorbing material (5).

9. Electrical connecting element according to one of the preceding claims, **characterized in that** the electrically conductive foil (21) is a flexible metal foil, for instance, is silver-, copper-, gold-, or aluminum-based.

10. Electrical connecting element according to one of the preceding claims, **characterized in that** the electrically conductive foil (21) comprises one or a plurality of metal layers, in particular, at least one layer made of copper and at least one layer that contains silver, tin, and/or copper, wherein this layer is designed to be in contact with the components (11) of the window pane.

11. Window pane, including at least one electrical connecting element according to one of the preceding claims.

12. Window pane according to claim 11, **characterized in that** it consists of a heated window pane and/or a window pane with an antenna.

13. Window pane according to claim 11 or 12, **characterized in that** it is used in buildings or in a locomotive machine, namely, of the type automobile, train, aircraft, or watercraft.

14. Window pane, comprising at least one glass film (10), at least one electrically conductive component (11) that is deposited on the glass film, and at least one electrical connecting element (2) that includes an electrically conductive body (20) that is connected to the component (11),
wherein the electrically conductive body (20) comprises at least one electrically conductive foil (21) that has a thickness between 1 and 500 µm, wherein the foil comprises at least one electrical connection surface (21 a) that is in contact with the component (11) and at least one affixing surface (21 b) that is fixedly connected to the window pane, and
wherein the body (20) comprises a stiff section (22) that is connected to the foil (21), or wherein an electrically conductive stiff part (3) is connected to the foil (21), **characterized in that**
intermediate means (5, 6) are connected to the body (20) such that the stiff section (22) or the stiff part (3) is not directly in contact with the window pane (21) solely via the thickness of the foil (21), and **in that**
the intermediate means are made of a shock-absorbing material (5), and the intermediate means are situated opposite the stiff section (22) or the stiff part (3).

15. Method of assembly of a connecting element according to one of claims one through 10,
wherein the intermediate means are formed from a shock-absorbing material (5) that is connected on the affixing surface (21 b) of the electrically conductive foil (21) of the body of the connecting element,
- affixing the shock-absorbing material (5) on the window pane, by, for instance, gluing, wherein the electrical connection surface (21 a) of the foil (21) is placed against the component (11),
- soldering the foil (21) onto the component (11) of the window pane (21) or welding or gluing the foil that had been previously brought into connection with the surface of the foil to be fixedly connected and which is to be soldered, of the solder joint or of the electrically conductive adhesive,
- and welding the stiff part (3) that is designed for the connection in the direction of the outside of the window pane, if this is not part of the connecting element or has not yet been connected, onto the foil (21) opposite the shock-absorbing material (5).

## Revendications

1. Élément de liaison électrique (2) qui est destiné à établir la liaison avec au moins un composant (11) conducteur de l'électricité d'une vitre et qui comprend un corps (20) conducteur de l'électricité, le corps (20) conducteur de l'électricité comprenant au moins un film (21) conducteur de l'électricité qui présente une épaisseur d'entre 1 et 500 µm, le film présentant au moins une surface de connexion électrique (21 a) qui est destinée à être en contact avec le composant (11) et au moins une surface de fixation (21 b) qui est destinée à fixer l'élément de liaison sur la vitre, et le corps (20) comprenant un segment rigide (22) conducteur de l'électricité, ou une partie rigide (3) conductrice de l'électricité, qui est connecté(e) au film (21) ou doit y être connecté(e), **caractérisé par le fait que** le corps (20) présente des moyens intercalaires, de sorte que le segment rigide (22) ou la partie rigide (3) n'est pas destiné(e) à être en contact direct avec la vitre uniquement par l'intermédiaire de l'épaisseur du film (21), et **par le fait que** les moyens intercalaires sont composés d'un matériau (5) amortisseur de chocs et que les moyens intercalaires se trouvent face au segment rigide (22) ou à la partie rigide (3).

2. Élément de liaison électrique selon la revendication 1, **caractérisé par le fait que** le film (21) conducteur de l'électricité présente une épaisseur comprise entre 1 et 200 µm, en particulier entre 1 et 100 µm.

3. Élément de liaison électrique selon l'une des revendications 1 ou 2, **caractérisé par le fait que** la surface de fixation (21 b) est constituée par la surface de connexion électrique (21 a).

4. Élément de liaison électrique selon l'une des revendications précédentes, **caractérisé par le fait que** la surface de fixation comprend des moyens de fixation (7, 8).

5. Élément de liaison électrique selon la revendication 1, **caractérisé par le fait que** la surface de fixation (21 b) comprend des moyens de fixation (5, 7) qui sont constitués par un ruban adhésif à double face qui est de préférence muni d'une couche de protection sur la surface (70) vis-à-vis de celle qui est à l'opposé de la surface de fixation (21 b).

6. Elément de liaison électrique selon l'une des revendications précédentes, **caractérisé par le fait qu'**un matériau (5) amortisseur de chocs est disposé face au segment (22) ou à la partie (3) et sur la surface qui est à l'opposé de celle du film qui porte le segment ou la partie, le matériau amortisseur de chocs étant lié rigidement à la surface de fixation (21 b) et étant destiné à être fixé à la vitre.

7. Élément de liaison électrique selon l'une des revendications précédentes, **caractérisé par le fait que** le segment rigide (22) ou la partie rigide (3) est plus épais(se) que le film (21) et est relié(e) à un conducteur électrique (4) ou doit y être relié(e).

8. Élément de liaison électrique selon l'une des revendications précédentes, **caractérisé par le fait que** le film (21) forme une enveloppe qui comprend un logement de réception intérieur (23) destiné à contenir les moyens intercalaires, comme, par exemple, un matériau (5) amortisseur de chocs.

9. Elément de liaison électrique selon l'une des revendications précédentes, **caractérisé par le fait que** le film (21) conducteur de l'électricité est un film métallique flexible, comme, par exemple, à base d'argent, de cuivre, d'or ou d'aluminium.

10. Élément de liaison électrique selon l'une des revendications précédentes, **caractérisé par le fait que** le film (21) conducteur de l'électricité comprend une ou plusieurs couches métalliques, en particulier au moins une couche de cuivre et au moins une couche qui contient de l'argent, de l'étain et/ou du cuivre, cette couche étant destinée à être en contact avec le composant (11) de la vitre.

11. Vitre comprenant au moins un élément de liaison électrique selon l'une des revendications précédentes.

12. Vitre selon la revendication 11, **caractérisée par le fait qu'**elle est constituée par une vitre chauffante et/ou une vitre munie d'une antenne.

13. Vitre selon l'une des revendications 11 ou 12, **caractérisée par le fait qu'**elle est utilisée dans un bâtiment ou dans une machine mobile, plus précisément du genre d'une automobile, d'un véhicule ferroviaire, d'un aéronef ou d'un véhicule marin.

14. Vitre comprenant au moins un film de verre (10), au moins un composant (11) conducteur de l'électricité qui est déposé sur le film de verre et au moins un élément de liaison électrique (2) qui comprend un corps (20) conducteur de l'électricité qui est relié au composant (11), le corps (20) conducteur de l'électricité comprenant au moins un film (21) conducteur de l'électricité qui présente une épaisseur comprise entre 1 et 500 µm, le film comprenant au moins une surface de connexion électrique (21 a) qui est en contact avec le composant (11), et au moins une surface de fixation (21 b) qui est liée rigidement à la vitre, et le corps (20) comprenant un segment rigide (22) qui est relié au film (21), ou une partie rigide (3) conductrice de l'électricité étant connectée sur le film (21), **caractérisée par le fait que** des moyens intercalaires (5, 6) sont en liaison avec le corps (20) de telle sorte que le segment rigide (22) ou la partie rigide (3) n'est pas directement en contact avec la vitre (21) uniquement par l'intermédiaire de l'épaisseur du film (21), et **par le fait que** les moyens intercalaires sont constitués par un matériau (5) amortisseur de chocs et les moyens intercalaires sont placés face au segment rigide (22) ou à la partie rigide (3).

15. Procédé pour le montage d'un élément de liaison selon l'une des revendications 1 à 10,
dans lequel les moyens intercalaires sont constitués par un matériau (5) amortisseur de chocs qui est connecté sur la surface de fixation (21 b) du film (21) conducteur de l'électricité du corps de l'élément de liaison,
- fixation du matériau (5) amortisseur de chocs sur la vitre, comme, par exemple par collage, la surface de connexion électrique (21 a) du film (21) étant placée contre le composant (11),
- brasage du film (21) sur le composant (11) de la vitre (21), ou soudage ou collage du film qui a été antérieurement mis en liaison avec la surface du film à lier rigidement qui doit être brasé, avec le brasage ou avec la colle conductrice de l'électricité,
- et soudage de la partie rigide (3) qui est destinée à établir la liaison en direction de la face extérieure de la vitre lorsque cette partie ne fait pas partie de l'élément de liaison ou n'a pas encore été connectée, au film (21) face au matériau (5) amortisseur de chocs.
